# EUROPÄISCHE PATENTANMELDUNG

(11) **EP 1 038 815 A2**
(43) Veröffentlichungstag der Anmeldung: **27.09.2000**
(21) Anmeldenummer: 99125353.5
(22) Anmeldetag: 20.12.1999
(51) Int. Cl.: B65H 18/26

(54) **Wickelmaschine zum kontinuierlichen Aufwickeln einer Materialbahn**

(30) Priorität: 26.02.1999 DE 19908496
(71) Anmelder: Voith Sulzer Papiertechnik Patent GmbH, 89522 Heidenheim (DE)
(72) Erfinder: Wohlfahrt, Matthias, 89522 Heidenheim (DE); Thomas, Roland, 89522 Heidenheim (DE)

(57) **Zusammenfassung**

Wickelmaschine (1) zum kontinuierlichen Aufwickeln einer Materialbahn (4), insbesondere einer Papier- oder Kartonbahn, auf einen Tambour (10) zu einer Wickelrolle (6),
a, mit einer Tragtrommel (2), die mit der Wickelrolle (6) einen Nip (7) bildet,
b, mit einer mindestens eine Transporteinrichtung umfassenden Lagerung, die den Tambour (10) entlang einer bevorzugterweise horizontalen Führungsbahn führt und
c, mit einer im unteren Bereich der Wickelmaschine (1) angebrachten Luftabquetschvorrichtung (12), die an die Wickelrolle (6) anlegbar ist, wobei
die Luftabquetschvorrichtung (12) als mindestens ein auf mindestens einem Rahmen (16) angebrachtes Verbundelement (13) mit einem Grundkörper (14) und einem an der möglichen Kontaktfläche angebrachten reibungsarmen Belag (15) ausgebildet ist,
oder
die Luftabquetschvorrichtung (12) aus mindestens einem auf mindestens einem Rahmen (21) angebrachten Kontaktelement (20) mit der Form eines Tragflügels und mit einem reibungsarmen Belag (15) besteht,
oder
die Luftabquetschvorrichtung (12) aus einer Anordnung mehrerer kleiner Einzelrollen (17) besteht, die auf mindestens einem Rahmen (18) angebracht sind.

## Beschreibung

Die Erfindung betrifft eine Wickelmaschine zum kontinuierlichen Aufwickeln einer Materialbahn, insbesondere einer Papier- oder Kartonbahn, auf einen Tambour zu einer Wickelrolle nach dem Oberbegriff des Anspruchs 1, 6 oder 17.

Derartige Wickelmaschinen sind hinlänglich bekannt und werden insbesondere in Maschinen zur Herstellung oder zur Veredelung von Materialbahnen, wie beispielsweise Papier oder Karton, benutzt.

Bei modernen Wickelkonzepten ist es heute notwendig, zur Vorbereitung eines Tambourwechsels den Tambour mit der beinahe voll bewickelten Wickelrolle ("Fertigtambour") in eine Endposition zu bringen, in welcher dann kein Wirkkontakt, kein sogenannter Nip, zwischen der Tragtrommel und der Wickelrolle mehr besteht. In dieser Zeit, in der kein Nip mehr besteht, muß durch geeignete Maßnamen sichergestellt werden, daß Lufteinschlüsse zwischen den einzelnen Lagen der beinahe voll bewickelten Wickelrolle entstehen. Auch muß die "eingewickelte" Bahnspannung aufrecht erhalten bleiben, um so auch im äußeren Bereich der Wickelrolle die gewünschte Wickelqualität gewährleisten zu können. Das dabei entstehende Problem wird um so größer, je schneller die Wickelmaschinen betrieben werden (Größenordnung 1500 - 2000 m/min) und je größer die hergestellten Durchmesser der Fertigtamboure sind (Größenordnung 2,5 - 4 m).

In einer Wickelmaschine der beschriebenen Art ist bereits versucht worden, dieses Problem zu lösen, wie in der deutschen Offenlegungsschrift DE 44 01 804 A1 (PR10035 DE) der Anmelderin offenbart ist. Es ist dort eine Einrichtung vorgesehen, umfassend eine Andrückwalze mit einem elastischen Überzug, die an eine, von einer Tragtrommel entfernte Wickelrolle mittels eines pneumatischen Antriebs andrückbar ist. Diese Einrichtung hat den Sinn, das Entstehen von Lufteinschlüssen zwischen den einzelnen Lagen der Wickelrolle zu unterbinden und während des Tambourwechsels die "eingewickelte" Bahnspannung aufrecht zu erhalten. Die Andrückwalze besitzt jedoch den gravierenden Nachteil, daß sie einer Durchbiegung aufgrund ihres Eigengewichts unterliegt und deshalb sich nicht gleichmäßig an die Oberflächenkontur der beinahe voll bewickelten Wickelrolle über die Bahnbreite hinweg anlegen kann. Als Folge ergibt sich hieraus, daß das Entstehen von Lufteinschlüssen zwischen den äußeren Lagen der beinahe voll bewickelten Wickelrolle nicht vollständig vermieden werden kann.

Die US-Patentschrift US 5,779,183 (= WO 95/34495) offenbart ein Verfahren und eine Vorrichtung zum Aufbringen von abschließenden Bahnschichten auf die Wickelrolle in einer Wickelmaschine, die während des Wickelvorgangs erzeugt wurde. Dabei ist vorgesehen, daß vor Aufbringen der abschließenden Bahnschichten eine Luftabquetschvorrichtung in Wirkkontakt mit der Oberfläche der Wickelrolle gebracht wird, daß danach die Wickelrolle unter Beibehaltung des Wirkkontakts in ihre Auswechselposition verfahren und dabei eine gewünschte Stärke des Wirkkontakts zwecks der Vermeidung des Entstehens von Lufteinschlüssen zwischen den einzelnen Lagen der Wickelrolle aufrechterhalten wird. Das andrückende Luftabquetschelement der Luftabquetschvorrichtung ist eine Bürste. Durchgeführte Versuche haben ergeben, daß die Verwendung einer Bürste insofern nachteilig sein kann, daß die permanente Gefahr besteht, daß die Bürstenhaare empfindliche Papiersorten beschädigen, daß sich einzelne Bürstenhaare lösen und als Störstoff in den Papierkreislauf kommen oder daß die Bürstenhaare selbst beschädigt werden.

Ferner sind Wickelmaschinen bekannt, bei denen nach jedem Tambourwechsel während des gesamten weiteren Wickelvorgangs kein Kontakt zwischen Tragtrommel und Wickelrolle vorhanden ist. Deshalb ist wiederum eine Luftabquetschvorrichtung mit einem Luftabquetschelement in Form einer dauernd an der Wickelrolle anliegenden Andrückwalze vorgesehen.

Eine solche Wickelmaschine ist beispielsweise aus den beiden deutschen Gebrauchsmusterschriften G 88 08 823.5 (= US 5,249,758) und DE 298 11 053 U1 bekannt.

Beiden genannten Gebrauchsmusterschriften ist wiederum nachteilhaft, daß in breiten Papier- oder Kartonmaschinen die Gefahr der Durchbiegung besteht. Die Bauweise gemäß der genannten DE 298 11 053 U1 ist wegen der Forderung, daß während des Wickelvorgangs der Auflagepunkt der Tastwalze an die Bahn in Wickelrichtung um einen vorgebbaren Winkel nach dem Anlaufpunkt der Bahn unter Beibehaltung eines vorgebbaren Anpreßdrucks an die auf den Tambour aufgewickelte Bahn positionierbar ist, kompliziert und aufwendig.

Der Erfindung liegt daher die Aufgabe zugrunde, eine Wickelmaschine zum kontinuierlichen Aufwickeln einer Materialbahn der eingangs genannten Art so weiterzubilden, daß sowohl keine Lufteinschlüsse zwischen den einzelnen Lagen der Wickelrolle aufgrund von Unebenheiten in der Oberflächenkontur der beinahe voll bewickelten Wickelrolle entstehen als auch die "eingewickelte" Bahnspannung aufrecht erhalten bleibt.

Die Aufgabe kann gemäß der Erfindung durch unterschiedliche Maßnahmen gelöst werden, die in den Ansprüchen 1, 6 oder 17 angegeben sind.

Gemäß einem ersten Aspekt der Erfindung ist vorgesehen, daß die Luftabquetschvorrichtung als mindestens ein auf mindestens einem Rahmen angebrachtes Verbundelement mit einem Grundkörper und einem an der möglichen Kontaktfläche angebrachten reibungsarmen Belag ausgebildet ist. Hierdurch ergibt sich der Vorteil, daß die einzelnen Bauteile der Luftabquetschvorrichtung unabhängig von einander und damit kostengünstig ausgetauscht werden können.

Bevorzugt beträgt die in Bahnlaufrichtung der Materialbahn gemessene Länge des Verbundelements zwischen 100 und 300 mm, vorzugsweise zwischen 140 und 180 mm. Damit wird erreicht, daß die Funktionssicherheit des Luftabquetschelements während des Betriebs fortwährend gewährleistet ist und eine ausreichende Länge der Luftabquetschvorrichtung zur Verhinderung von Lufteinschlüssen vorliegt.

Eine andere, vorteilhafte Ausbildung der Erfindung liegt vor, wenn der reibungsarme Belag mit einem Krümmungsradius von 100 bis 300 mm, vorzugsweise zwischen 180 und 260 mm, versehen ist. Durch diesen Krümmungsradius wird sichergestellt, daß die Luftabquetschvorrichtung entlang der Wirkfläche sicher, daß heißt mit einer Mindestlänge in Umfangsrichtung der beinahe voll bewickelten Wickelrolle an ihm, anliegt,

Eine Ausgestaltung der Erfindung sieht vor, daß der Grundkörper aus einem flexiblen Material mit einem E-Modul von 0,03 bis 1 N/mm², vorzugsweise von 0,05 bis 0,2 N/mm², besteht. Dadurch ergeben sich Festigkeitswerte für das flexible Material, die eine Anpassung an verschiedene Sorten von Materialbahnen ermöglicht.

Eine weitere Ausgestaltung der Erfindung sieht vor, daß der Grundkörper aus einem festen Material, insbesondere aus Holz, aus Duroplast, aus Aluminium oder aus Stahl, besteht. Diese Materialien besitzen gute Festigkeitswerte und zeichnen sich dadurch durch eine erhöhte Stabilität beziehungsweise Steifigkeit aus, wodurch wiederum eine verbesserte Funktionssicherheit des Verbundelements gewährleistet ist.

Gemäß einem zweiten Aspekt der Erfindung ist vorgesehen, daß die Luftabquetschvorrichtung aus mindestens einem auf mindestens einem Rahmen angebrachten Kontaktelement mit der Form eines Tragflügels und mit einem reibungsarmen Belag besteht. Hierdurch ergibt sich der Vorteil, daß verbesserte Eigenschaften der Luftabquetschvorrichtung hinsichtlich Funktionssicherheit, Runnability und Betriebskosten bei einer sehr stabilen Konstruktion erreicht werden.

Eine weitere Ausgestaltung sieht vor, daß das Kontaktelement mit einem Federelement zur Aufbringung einer einstellbaren Anpreßkraft versehen ist. Wie bereits ausgeführt, wird durch die Möglichkeit einer einstellbaren, auf die Materialbahn wirkenden Anpreßkraft sichergestellt, daß sowohl zu jedem Zeitpunkt während des Anliegens der Luftabquetschvorrichtung als auch an jeden Anpreßpunkt ein optimales Kräfteverhältnis gewährleistet wird.

Es ist weiterhin erfindungemäß vorteilhaft, wenn die Luftabquetschvorrichtung zusätzlich eine, in Bahnlaufrichtung der Materialbahn gesehen, dem Kontaktelement vorgeschaltete Luftdüse aufweist, deren Wirkbereich gegen die Materialbahn gerichtet ist. Dadurch wird sowohl das Vermeiden von Lufteinschlüssen zwischen den einzelnen Lage der Wickelrolle aufgrund von Unebenheiten in der Oberflächenkontur der beinahe voll bewickelten Wickelrolle als auch die Aufrechterhaltung der eingewickelten" Bahnspannung zusätzlich positiv unterstützt.

In ersten bevorzugte Ausgestaltung der Erfindung besteht der reibungsarme Belag aus einer Lage, wobei die eine Lage aus Polytetrafluorethylen oder aus mit Polytetrafluorethylen beschichtetem Glasgewebe oder aus Baumwollvlies besteht. In einer zweiten bevorzugten Ausgestaltung der Erfindung besteht der reibungsarme Belag aus drei Lagen, wobei die erste Lage ( Oberlage") aus einem mit Polytetrafluorethylen beschichtetem Glasgewebe, die zweite Lage ( Mittellage") aus einer Abdeckfolie und die dritte Lage ( Unterlage") aus einem Schaumstoff besteht. Beide reibungsarme Beläge besitzen, wie bereits oben erwähnt, sehr gute Gleiteigenschaften und üben dadurch keinen verschleißbehafteten Einfluß auf die Materialbahn auf Auch die weiteren erfindungsgemäßen Eigenschaften der Materialen des reibungsarmen Belags, wie beispielsweise das Flächengewicht, die Gesamtdicke, die Reißfestigkeit oder die Reißdehnung des mit Polytetrafluorethylen beschichteten Glasgewebes oder der E-Modul oder das Raumgewicht des Schaumstoffs, wirken sich positiv auf die vorgenannten Eigenschaften des Luftabquetschelements aus.

Gemäß einem dritten Aspekt der Erfindung ist vorgesehen, daß die Luftabquetschvorrichtung aus einer Anordnung mehrerer kleiner Einzelrollen besteht, die auf mindestens einem Rahmen angebracht sind. Durch die Verwendung kleiner Einzelrollen ergibt sich der Vorteil, daß die beschleunigenden Massen klein gehalten werden können, wobei der Wirkungsgrad der Luftabquetschvorrichtung hoch gehalten werden kann. Ferner können sich kleine Einzelrollen optimal der Wickelrollenkontur anpassen.

In bevorzugter Ausgestaltung sind die Einzelrollen in mindestens zwei zueinander parallelen Reihen, die parallel zur Mittelachse der Wickelrolle verlaufen, angeordnet sind.

Hierdurch wird erreicht, daß die Flächenpressung in der auf den Tambour gewickelten Materialbahn relativ klein gehalten werden kann.

In weiterer Ausgestaltung der Erfindung sind die Reihen von Einzelrollen in Richtung der Mittelachse der Wickelrolle versetzt angeordnet sind. Damit wird sichergestellt, daß kein Steg in Längsrichtung der Wickelrolle entsteht, durch den ggf. Luft ungehindert eingewickelt werden kann. Ferner wird das Entstehen von Markierungen aufgrund von großen Anpreßdrücken und langen Anpreßdauern auf einzelne Papier- oder Kartonstreifen verhindert.

Vorteilhaft ist es auch, wenn die Einzelrollen einen Rollendurchmesser von 30 bis 150 mm, bevorzugterweise 80 mm, aufweisen. Bei diesen Durchmessern lassen sich sehr gute Wirkungsgrade für die Luftabquetschvorrichtung bei optimalen Kosten für die Einzelrollen erzielen.

Weiterhin ist vorgesehen, daß die Einzelrollen mit einer weichen Gummibeschichtung versehen sind. Dadurch wird erreicht, daß einerseits keine Oberflächenbeschädigungen an der Materialbahn entstehen und andererseits ein guter Kontakt zwischen Materialbahn und einzelner Rolle hergestellt werden kann, der wiederum ein ungehindertes Einwickeln von Luft verhindert.

Eine weitere bevorzugte Ausgestaltung liegt vor, wenn die Einzelrollen mit mindestens je einem Federelement zur Aufbringung einer einstellbaren Anpreßkraft versehen sind. Durch die Möglichkeit einer einstellbaren, auf die Materialbahn wirkenden Anpreßkraft wird sichergestellt, daß sowohl zu jedem Zeitpunkt während des Anliegens der Luftabquetschvorrichtung als auch an jeden Anpreßpunkt ein optimales Kräfteverhältnis gewährleistet wird.

Ferner wird erfindungsgemäß vorgeschlagen, daß bei Ausbildung eines Wirkbereichs zwischen der Wickelrolle und der Luftabquetschvorrichtung die Wirkkraft im Wirkbereich durch eine Verlagerung der Luftabquetschvorrichtung regelbar ist. Hierdurch kann ein gutes, bis in die letzten Wickellagen vorliegendes Wickelergebnis, daß heißt eine Wickelrolle mit einer definierten, gleichmäßigen Wickelhärte über die gesamte Wickeldauer, erzielt werden, da eine Feinstregulierung der Wirkkraft im Wirkbereich zwischen der Wickelrolle und der Luftabquetschvorrichtung auch während der abschließenden Wickelphase, in der kein Nip zwischen der Tragtrommel und der Wickelrolle mehr vorliegt, möglich ist.

Es versteht sich, daß die vorstehend genannten und nachstehend noch zu erläuternden Merkmale der Erfindung nicht nur in der jeweils angegebenen Kombination, sondern auch in anderen Kombinationen oder in Alleinstellung verwendbar sind, ohne den Rahmen der Erfindung zu verlassen.

Weitere Merkmale und Vorteile der Erfindung ergeben sich aus den Unteransprüchen und der nachfolgenden Beschreibung bevorzugter Ausführungsbeispiele unter Bezugnahme auf die Zeichnungen.

Die Erfindung soll nachfolgend anhand der Zeichnungen näher erläutert werden. Es stellen dar:
- Figur 1:: eine Seitenansicht einer Wickelmaschine mit erfindungsgemäßer Luftabquetschvorrichtung während der Hauptwickelphase;
- Figur 2:: eine Seitenansicht einer Wickelmaschine mit erfindungsgemäßer Luftabquetschvorrichtung während der Endwickelphase und
- Figuren 3-6:: vereinfachte Darstellungen von erfindungsgemäßen Luftabquetschvorrichtungen.

Die in Figur 1 in stark schematisierter Form dargestellte Wickelmaschine 1 umfaßt eine auch als Anpreßtrommel oder Stützwalze bezeichnete Tragtrommel 2, die entweder starr gelagert oder entlang einer gedachten - gestrichelt dargestellten horizontalen Geraden G mittels einer nicht dargestellten Anpreßeinrichtung verlagerbar ist (Doppelpfeil 3) und von einem Antrieb, im dargestellten Fall von einem Zentrumsantrieb, angetrieben ist. Die verschiedenen Lagerungs- und Bewegungsarten für die Tragtrommel 2 sind insbesondere in der nicht vorveröffentlichten deutschen Patentanmeldung DE 198 07 897.8 (PR10678 DE) der Anmelderin offenbart. Ihr Inhalt wird hiermit zum Gegenstand dieser Beschreibung gemacht. Die Materialbahn 4 wird entweder aus einem hier nicht dargestellten Glättwerk oder auch einer hier ebenfalls nicht dargestellten Trockenpartie einer Papier- oder Kartonmaschine herausgeführt, umschlingt dann zunächst eine nicht dargestellte Breitstreckwalze und läuft sodann in Pfeilrichtung auf der Mantelfläche 5 der Tragtrommel 2 auf, umschlingt die Mantelfläche 5 der Tragtrommel 2 um einen gewissen Winkel (Umfangsbereich) bis zum Ablösen durch die entstehende Wickelrolle 6. Das Ablösen der Materialbahn 4 von der Tragtrommel 2 und das Überführen auf die entstehende Wickelrolle 6 geschieht im sogenannten Nip 7, der sich während der Hauptwickelphase zwischen der Tragtrommel 2 und der Wickelrolle 6 ausbildet. Die Wickelrolle 6 wird mittels einer nicht dargestellten Hubeinrichtung einer verfahrbaren Transporteinrichtung in die mit dem Pfeil 8 gekennzeichnete Bewegungsrichtung geführt. Die Hubeinrichtung kann beispielsweise von einem Spindelantrieb gebildet werden, der ein von einem Elektromotor angetriebene Gewindespindel umfaßt. Die Transporteinrichtung dient zum Halten und Führen der auf den Schienen (Führungsbahn) 9 aufliegenden Tambours 10 der Wickelrolle 6. Eine Vorrichtung zum Regeln der im Nip 7 entstehenden Linienkraft L während der Hauptwickelphase ist beispielsweise in der bereits genannten, nicht vorveröffentlichten deutschen Patentanmeldung DE 198 07 897.8 (PR10678 DE) der Anmelderin offenbart. In der in Figur 1 dargestellten Hauptwickelphase wird ein leerer Tambour ("Leertambour") 11 von einer nicht dargestellten Haltevorrichtung in einem Abstand von der Tragtrommel 2 gehalten ("Bereitschaftsposition"). Unterhalb der Wickelrolle 6 ist in strich-punktierter Form die Luftabquetschvorrichtung 12 dargestellt, die während der dargestellten Hauptwickelphase in keinem Wirkverhältnis mit der Wickelrolle 6 steht. Sie steht vielmehr in einer Warteposition. Die Luftabquetschvorrichtung 12 kann mit allgemein gekannten Mechanismen sowohl vertikal als auch horizontal bewegt werden.

Die Figur 2 zeigt eine Seitenansicht einer Wickelmaschine 1 mit erfindungsgemäßer Luftabquetschvorrichtung 12 während der Endwickelphase. Während dieser Endwickelphase wird die Wickelrolle 6 mit der bereits beschriebenen Transporteinrichtung von der Tragtrommel 2 unter Auflösung des Nips 7 und unter Ausbildung eines freien Bahnzugs weg bewegt. Zeitlich versetzt wird dann der bisher in einem Abstand von der Tragtrommel 2 gehaltene leere Tambour 11 von der nicht dargestellten Haltevorrichtung auf die Tragtrommel 2 mit Ausbildung eines Nips 7 aufgesetzt. Mit der nicht dargestellten Bahntrennung beginnt dann die Anwickelphase für den leeren Tambour 11, wobei die Wickelrolle 6 dann nicht mehr bewickelt wird und horizontal in eine Entnahmeposition bewegt wird.
Erfindungsgemäß wird nun vor Auflösung des Nips 7 zwischen der Tragtrommel 2 und der Wickelrolle 6 die Luftabquetschvorrichtung 12 an die Wickelrolle 6 angelegt. Sofort bei Ausbildung eines Wirkbereichs zwischen der Wickelrolle 6 und der Luftabquetschvorrichtung 12 wird die Wirkkraft W im Wirkbereich B durch eine Verlagerung der Luftabquetschvorrichtung 12 geregelt. Ein solcher Regelkreis gehört zum Wissensbereich des Durchschnittsfachmanns und ist beispielsweise in der bereits genannten, nicht vorveröffentlichten deutschen Patentanmeldung DE 198 07 897.8 (PR10678 DE) der Anmelderin für eine Tragtrommel offenbart. Die Luftabquetschvorrichtung 12 wird unter Beibehaltung der Wirkkraft W im Wirkbereich B synchron zur Wickelrolle 6 verlagert. Die synchrone Verlagerung wird erst dann beendet, wenn die Wickelrolle 6 horizontal in ihre Entnahmeposition erreicht ist.

Die Figuren 3 bis 6 stellen vereinfachte Darstellungen von erfindungsgemäßen Luftabquetschvorrichtungen 12 dar. Allen Figuren ist gemeinsam, daß sowohl der die Luftabquetschvorrichtung tragende Träger als auch die Verlagerungsvorrichtung für den Träger nicht dargestellt ist.

Die Figur 3a zeigt eine als ein Verbundelement 13 ausgeführte Luftabquetschvorrichtung 12. Das Verbundelement 13 besteht aus einem Grundkörper 14, beispielsweise ein flexibles oder ein festes Material, und einem reibungsarmen Belag 15, beispielsweise eine Beschichtung aus Polytetrafluorethylen oder aus mit Polytetrafluorethylen beschichtetem Glasgewebe oder aus Baumwollvlies. Das Verbundelement 13 ist auf einem Rahmen 16 fixiert. Die reibungsarme Beschichtung 15 ist vorzugsweise mit einem Krümmungsradius R von 180 bis 260 mm versehen und die in Bahnlaufrichtung gemessene Länge H des Verbundelements 13 beträgt vorzugsweise 140 bis 180 mm. Die Figur 3b hingegen zeigt eine als ein Verbundelement 13 ausgeführte Luftabquetschvorrichtung 12, die aus einem Grundkörper 14 und einem reibungsarmen Belag 15 besteht. Der reibungsarme Belag 15 besteht wiederum aus einer ersten Lage ( Oberlage") 15.1, bestehend aus einem mit Polytetrafluorethylen beschichtetem Glasgewebe, einer zweiten Lage ( Mittellage") 15.2, bestehend aus einer Abdeckfolie, und einer dritten Lage ( Unterlage") 15.3, bestehend aus einem Schaumstoff. Für den Krümmungsradius R und die in Bahnlaufrichtung gemessene Länge H des Verbundelements 13 gelten die vorgemachten Aussagen.

Die Figur 4 zeigt eine Luftabquetschvorrichtung 12, die aus in drei Reihen angeordneten Einzelrollen 17, welche direkt an der Wickelrolle 6 anliegen, besteht. Die dargestellten drei Reihen von Einzelrollen sind auf einem gemeinsamen Rahmen 18 montiert, wobei jede Einzelrolle von mindestens einem Federmechanismus 19 gelagert wird und mit einer individuell einstellbaren Federkraft F beaufschlagbar ist.

Die Figur 5 zeigt die Ansicht Y der Figur 4. Es ist klar erkennbar, daß die jeweiligen Einzelrollen 17 der Luftabquetschvorrichtung 12 in Richtung der Mittelachse der nicht dargestellten Wickelrolle versetzt angeordnet sind, vorzugsweise mittig zueinander ausgerichtet sind.

Die Figur 6 zeigt eine Luftabquetschvorrichtung 12, die aus einem auf einem Rahmen 21 angebrachten Kontaktelement 20 mit der Form eines Tragflügels und mit einem reibungsarmen Belag besteht. Das Kontaktelement 20 wird von einem Federmechanismus 22 gelagert und ist mit einer individuell einstellbaren Federkraft F beaufschlagbar. Die Luftabquetschvorrichtung 12 weist zusätzlich eine, in Bahnlaufrichtung der Materialbahn gesehen, dem Kontaktelement 20 vorgeschaltete Luftdüse 23 auf, deren Wirkbereich gegen die Materialbahn gerichtet ist. Dadurch wird sowohl das Vermeiden von Lufteinschlüssen zwischen den einzelnen Lage der Wickelrolle 6 aufgrund von Unebenheiten in der Oberflächenkontur der beinahe voll bewickelten Wickelrolle als auch die Aufrechterhaltung der eingewickelten" Bahnspannung zusätzlich positiv unterstützt.

Zusammenfassend ist festzuhalten, daß durch die Erfindung eine Wickelmaschine zum kontinuierlichen Aufwickeln einer Materialbahn der eingangs genannten Art so weitergebildet wird, daß sowohl keine Lufteinschlüsse in den einzelnen Lagen der Wickelrolle aufgrund von Unebenheiten in der Oberflächenkontur der beinahe voll bewickelten Wickelrolle entstehen als auch die "eingewickelte" Bahnspannung aufrecht erhalten bleibt.

### Bezugszahlenliste

- 1: Wickelmaschine
- 2: Tragtrommel
- 3: Doppelpfeil
- 4: Materialbahn
- 5: Mantelfläche
- 6: Wickelrolle
- 7: Nip
- 8: Pfeil
- 9: Schiene
- 10: Tambour
- 11: Leerer Tambour ("Leertambour")
- 12: Luftabquetschvorrichtung
- 13: Verbundelement
- 14: Grundkörper
- 15: Reibungsarmer Belag
- 15.1: Erste Lage ( Oberlage")
- 15.2: Zweite Lage ( Mittellage")
- 15.3: Dritte Lage ( Unterlage")
- 16: Rahmen
- 17: Einzelrollen
- 18: Rahmen
- 19: Federmechanismus
- 20: Kontaktelement
- 21: Rahmen
- 22: Federmechanismus
- 23: Luftdüse
- B: Wirkbereich
- F: Federkraft
- G: Horizontale Gerade
- H: Länge
- L: Linienkraft
- R: Krümmungsradius
- W: Wirkkraft
- Y: Ansicht

## Patentansprüche

1. Wickelmaschine (1) zum kontinuierlichen Aufwickeln einer Materialbahn (4), insbesondere einer Papier- oder Kartonbahn, auf einen Tambour (10) zu einer Wickelrolle (6),
a, mit einer Tragtrommel (2), die mit der Wickelrolle (6) einen Nip (7) bildet,
b, mit einer mindestens eine Transporteinrichtung umfassenden Lagerung, die den Tambour (10) entlang einer bevorzugterweise horizontalen Führungsbahn führt und
c, mit einer im unteren Bereich der Wickelmaschine (6) angebrachten Luftabquetschvorrichtung (12), die an die Wickelrolle (6) anlegbar ist,
**dadurch gekennzeichnet, daß**
die Luftabquetschvorrichtung (12) als mindestens ein auf mindestens einem Rahmen (16) angebrachtes Verbundelement (13) mit einem Grundkörper (14) und einem an der möglichen Kontaktfläche angebrachten reibungsarmen Belag (15) ausgebildet ist.

2. Wickelmaschine nach Anspruch 1,
**dadurch gekennzeichnet, daß**
die in Bahnlaufrichtung der Materialbahn (4) gemessene Länge (H) des Verbundelements (13) zwischen 100 und 300 mm, vorzugsweise zwischen 140 und 180 mm, beträgt.

3. Wickelmaschine nach Anspruch 1 oder 2,
**dadurch gekennzeichnet, daß**
der reibungsarme Belag (15) an der der Materialbahn (4) zugewandten Seite einen Krümmungsradius (R) von 100 bis 300 mm, vorzugsweise zwischen 180 und 260 mm, aufweist.

4. Wickelmaschine nach einem der vorhergehenden Ansprüche,
**dadurch gekennzeichnet, daß**
der Grundkörper (14) aus einem flexiblen Material mit einem E-Modul von 0,03 bis 1 N/mm², vorzugsweise von 0,05 bis 0,2 N/mm², besteht.

5. Wickelmaschine nach einem der Ansprüche 1 bis 3,
**dadurch gekennzeichnet, daß**
der Grundkörper (14) aus einem festen Material, insbesondere aus Holz, aus Duroplast, aus Aluminium oder aus Stahl, besteht.

6. Wickelmaschine nach dem Oberbegriff des Anspruchs 1,
**dadurch gekennzeichnet, daß**
die Luftabquetschvorrichtung (12) aus mindestens einem auf mindestens einem Rahmen (21) angebrachten Kontaktelement (20) mit der Form eines Tragflügels und mit einem reibungsarmen Belag (15) besteht.

7. Wickelmaschine nach Anspruch 6,
**dadurch gekennzeichnet, daß**
das Kontaktelement (20) mit einem Federmechanismus (22) zur Aufbringung einer einstellbaren Anpreßkraft versehen ist.

8. Wickelmaschine nach Anspruch 6 oder 7,
**dadurch gekennzeichnet, daß**
das die Luftabquetschvorrichtung (12) zusätzlich eine, in Bahnlaufrichtung der Materialbahn (4) gesehen, dem Kontaktelement (20) vorgeschaltete Luftdüse (23) aufweist, deren Wirkbereich gegen die Materialbahn gerichtet ist.

9. Wickelmaschine nach einem der vorhergehenden Ansprüche,
**dadurch gekennzeichnet, daß**
der reibungsarme Belag (15) aus einer Lage besteht und die eine Lage aus Polytetrafluorethylen oder aus mit Polytetrafluorethylen beschichtetem Glasgewebe oder aus Baumwollvlies besteht.

10. Wickelmaschine nach einem der Ansprüche 1 bis 8,
**dadurch gekennzeichnet, daß**
der reibungsarme Belag (15) aus drei Lagen besteht und die erste Lage ( Obertage") (15.1) aus einem mit Polytetrafluorethylen beschichtetem Glasgewebe, die zweite Lage ( Mittellage") (15.2) aus einer Abdeckfolie und die dritte Lage ( Unterlage") (15.3) aus einem Schaumstoff besteht.

11. Wickelmaschine nach einem der Ansprüche 9 oder 10,
**dadurch gekennzeichnet, daß**
das mit Polytetrafluorethylen beschichtete Glasgewebe ein Flächengewicht von 100 bis 200 g/m², vorzugsweise von 125 bis 175 g/m², besitzt.

12. Wickelmaschine nach einem der Ansprüche 9 bis 11,
**dadurch gekennzeichnet, daß**
das mit Polytetrafluorethylen beschichtete Glasgewebe eine Gesamtdicke von 0,05 bis 0,2 mm, vorzugsweise von 0,1 bis 0,15, besitzt.

13. Wickelmaschine nach einem der Ansprüche 9 bis 12,
**dadurch gekennzeichnet, daß**
das mit Polytetrafluorethylen beschichtete Glasgewebe eine Reißfestigkeit von größer 8 N/mm, vorzugsweise größer 10 N/mm, besitzt.

14. Wickelmaschine nach einem der Ansprüche 9 bis 13,
**dadurch gekennzeichnet, daß**
das mit Polytetrafluorethylen beschichtete Glasgewebe eine Reißdehnung von 2 bis 10 %, vorzugsweise von 4 bis 8 %, besitzt.

15. Wickelmaschine nach einem der Ansprüche 10 bis 14,
**dadurch gekennzeichnet, daß**
das der Schaumstoff einen E-Modul von 0,05 bis 1 N/mm², vorzugsweise von 0,05 bis 0,2 N/mm², aufweist.

16. Wickelmaschine nach einem der Ansprüche 10 bis 15,
**dadurch gekennzeichnet, daß**
das der Schaumstoff ein Raumgewicht von 10 bis 150 kg/m³, vorzugsweise von 40 bis 80 kg/m³, aufweist.

17. Wickelmaschine nach dem Oberbegriff des Anspruchs 1,
**dadurch gekennzeichnet, daß**
die Luftabquetschvorrichtung (12) aus einer Anordnung mehrerer kleiner Einzelrollen (17) besteht, die auf mindestens einem Rahmen (18) angebracht sind.

18. Wickelmaschine nach Anspruch 17,
**dadurch gekennzeichnet, daß**
die Einzelrollen (17) in mindestens zwei zueinander parallelen Reihen, die parallel zur Mittelachse der Wickelrolle (6) verlaufen, angeordnet sind.

19. Wickelmaschine nach Anspruch 17 oder 18,
**dadurch gekennzeichnet, daß**
die Reihen von Einzelrollen (17) in Richtung der Mittelachse der Wickelrolle (6) versetzt angeordnet sind.

20. Wickelmaschine nach einem der Ansprüche 17 bis 19,
**dadurch gekennzeichnet, daß**
die Einzelrollen (17) einen Rollendurchmesser von 30 bis 150 mm, bevorzugterweise 80 mm, aufweisen.

21. Wickelmaschine nach einem der Ansprüche 17 bis 20,
**dadurch gekennzeichnet, daß**
die Einzelrollen (17) mit einer weichen Gummibeschichtung versehen sind.

22. Wickelmaschine nach einem der Ansprüche 17 bis 21,
**dadurch gekennzeichnet, daß**
die Einzelrollen (17) mit mindestens je einem Federmechanismus (19) zur Aufbringung einer einstellbaren Anpreßkraft versehen sind.

23. Wickelmaschine nach einem der vorhergehenden Ansprüche,
**dadurch gekennzeichnet, daß**
bei Ausbildung eines Wirkbereichs (B) zwischen der Wickelrolle (6) und der Luftabquetschvorrichtung (12) die Wirkkraft (W) im Wirkbereich (B) durch eine Verlagerung der Luftabquetschvorrichtung (12) regelbar ist.
